# EUROPÄISCHE PATENTSCHRIFT

(11) **EP 2 057 921 B1**
(45) Veröffentlichungstag und Bekanntmachung des Hinweises auf die Patenterteilung: **01.08.2012**
(21) Anmeldenummer: 08019464.0
(22) Anmeldetag: 06.11.2008
(51) Int. Cl.: A47F 7/00

(54) **Vorrichtung zur Präsentation zu einem Flächenelement zusammengesetzter Teile**
Device for displaying parts assembled in a flat element
Dispositif de présentation d'éléments assemblés en un élément de surface

(30) Priorität: 08.11.2007 DE 102007053640
(43) Veröffentlichungstag der Anmeldung: 13.05.2009
(73) Patentinhaber: Schwab, Jürgen, 68723 Schwetzingen (DE)
(72) Erfinder: Schwab, Jürgen, 68723 Schwetzingen (DE)
(74) Vertreter: Ullrich & Naumann

(56) Entgegenhaltungen:
- DE-U1- 20 008 914
- DE-U1- 20 105 591
- US-A- 2 526 823
- US-B1- 6 216 890

## Beschreibung

Die Erfindung betrifft eine Vorrichtung zur Präsentation zu einem Flächenelement zusammengesetzter Teile, insbesondere zur Präsentation von Bodenbelägen, vorzugsweise von Holz-Bodenbelägen, mit einer Aufnahme für das Flächenelement zu dessen Präsentation, wobei mindestens ein Magazin zur geordneten Lagerung unterschiedlicher Flächenelemente vorgesehen ist, wobei das Magazin in unmittelbarer Nähe zu der Aufnahme angeordnet ist und mehrere übereinander liegende Flächenelemente umfasst und wobei die Aufnahme auf die Lagerhöhe des zu präsentierenden Flächenelements oder die Lagerhöhe des zu präsentierenden Flächenelements auf die Höhe der Aufnahme einstellbar ist, so dass das Flächenelement aus dem Magazin heraus auf die Aufnahme schiebbar, ziehbar oder sonst wie verbringbar ist, wobei das Magazin eine begehbare Plattform als oberen Abschluss hat und die Aufnahme von einer unteren Beladeposition im Bereich des Magazins bzw. im Bereich zwischen den Magazinen in eine obere Besichtigungsposition hebbar und umgekehrt senkbar Ist.

Aus der Praxis ist es bereits bekannt, Parkett-Dielen zu bemustern, wobei Muster unterschiedlicher Qualitäten und/oder Holzsorten bspw. kleinformatig auf einer Schnur oder Kette aufgereiht sind. Solche kleinflächigen Muster sind jedoch wenig geeignet, dem Interessenten einen repräsentativen Eindruck der aus den Dielen zusammengesetzten Fläche zu vermitteln.

Des Weiteren ist es aus der Praxis auch bereits bekannt, mehrere kurze Dielenstücke, bspw. zu einer kleinen quadratischen Fläche zusammenzusetzen. Solche ebenfalls kleinflächigen Muster vermitteln zwar einen besseren Eindruck im Hinblick auf die Dielen im verlegten Zustand, jedoch bezieht sich das Muster eben nur auf einen kleinen und insoweit wenig repräsentativen Ausschnitt. Kleinflächig zusammengesetzte Dielenmuster sind daher grundsätzlich nicht geeignet, einen Gesamtüberblick über die Holzstruktur, bspw. im Hinblick auf eine nicht vermeidbare Astlochverteilung oder im Hinblick auf die Holzmaserung, zu vermitteln.

Aus der DE 197 49 972 C2 ist eine gattungsbildende Vorrichtung bekannt, wobei es sich bei den zu präsentierenden Teilen um Holzdielen handelt. Ein zur Aufbewahrung dienendes Magazin umfasst mehrere untereinander angeordnete Auszüge bzw. Schubladen, in denen die Dielen angeordnet bzw. aufgewahrt sind. Zum Erzeugen einer repräsentativen Fläche lassen sich die Dielen aus den Auszügen einzeln entnehmen und werden die entnommenen Dielen auf einer das Magazin auf der Oberseite abschließenden Präsentationsfläche abgelegt. Die Dielen lassen sich zu einer Fläche komplettieren, so dass für den Beobachter ein mehr oder weniger repräsentativer Eindruck entsteht.

Die Präsentation entsprechender Flächenelemente ist mit der bekannten Vorrichtung jedoch insoweit mühsam, als es für jede Dielensorte erforderlich ist, das Flächenelement durch einzelne Dielen zu komplettieren. Dies ist zeitaufwendig. Außerdem handelt es sich bei dem Magazin um eine Art Sideboard, so dass die zur Verfügung stehende Präsentationsfläche begrenzt ist. Der Eindruck eines komplett belegten Bodens entsteht durch die bekannte Vorrichtung nicht.

Will der Beobachter einen ausgewählten Dielentyp mehrmals im Wechsel zu alternativen Dielen beobachten, muss die Präsentationsfläche jeweils neu unter Erzeugung des Flächenelements belegt werden. Ein solcher Aufwand ist kaum zu vertreten, so dass bei der bekannten Vorrichtung ein mehrfaches Wechseln der Dielen bzw. der aus den Dielen gebildeten Flächenelemente wohl kaum in Frage kommt.

Aus der US 6,216,890 B1 ist eine Vorrichtung zur Präsentation zu einem Flächenelement zusammengesetzter Teile vorbekannt. Die Vorrichtung umfasst eine Aufnahme zur Präsentation der Flächenelemente und weist ferner ein Magazin zur geordneten Lagerung unterschiedlicher Flächenelemente auf. Das Magazin ist in unmittelbarer Nähe zu der Aufnahme angeordnet und umfasst mehrere übereinander liegende Flächenelemente.

Die US 2,526,823 A zeigt eine Vorrichtung zur Präsentation von Teppichen. Die Vorrichtung umfasst ein Magazin zur Lagerung unterschiedlicher Teppiche, wobei die Teppiche über eine Hubeinrichtung aus einer Lagerposition in eine Präsentationsposition vebringbar sind.

Aus der DE 201 05 591 U1 ist eine Ausstellungsvorrichtung für Boden- oder Wandbeläge vorbekannt. Die Ausstellungsvorrichtung weist ein Gehäuse auf, das hintereinander angeordnete Tafeln enthält. Die Tafeln sind aus einer vorderseitig geschlossenen oberen Rückzugskammer in eine vorderseitig offene Ansichtskammer absenkbar.

Die DE 200 08 914 U1 offenbart eine Vorrichtung zur Präsentation von Bodenbelägen, wobei die Bodenbeläge durch in den Boden eingelassene Bildschirme dargestellt werden.

Der vorliegenden Erfindung liegt daher die Aufgabe zugrunde, eine Vorrichtung der gattungsbildenden Art derart auszugestalten und weiterzubilden, dass entsprechend dem zu präsentierenden Teil ein repräsentatives Flächenelement besichtigbar und zu vergleichenden Betrachtung gegen andere Flächenelemente austauschbar ist, wobei die Vorrichtung einfach in der Konstruktion und bequem bedienbar sein soll.

Die zuvor genannte Aufgabe ist durch eine Vorrichtung mit den Merkmalen des Patentanspruches 1 gelöst. Danach ist eine Vorrichtung der eingangs genannten Art dadurch gekennzeichnet, dass die Aufnahme in der Besichtigungsposition eine Verlängerung der Plattform oder eine Verbindung der Plattformen darstellt.

Erfindungsgemäß ist erkannt worden, dass die Besichtigung der Flächenelemente durch eine geschickte Ausgestaltung der Aufnahme in überraschend einfacher Weise verbessert werden kann. Dazu ist die Aufnahme derart ausgeführt, dass sie in der Besichtigungsposition eine Verlängerung der Plattform oder eine Verbindungen der Plattformen darstellt. Die Besichtigungsposition der Aufnahme befindet sich somit im oberen Bereich des Magazins, d.h. auf Höhe der Plattform. Bei hinreichend stabiler Ausführung kann die das Flächenelement enthaltene Aufnahme somit von den Plattformen aus begehbar sein.

Mit der erfindungsgemäßen Vorrichtung lassen sich mehrere bereits mit den jeweiligen Teilen, beispielsweise mit Holzdielen, konfektionierte Flächenelemente bereitstellen, die sich zur Präsentation wechselweise auf die Aufnahme verbringen lassen. Somit ist es nicht nur möglich, repräsentative Flächen des jeweiligen Bodenbelags zu zeigen, sondern auch diese Flächen mühelos gegeneinander auszutauschen, um vergleichende Betrachtungen vornehmen zu können. In erfindungsgemäßer Weise ist somit eine ideale Vorrichtung zur Präsentation flächiger Elemente geschaffen, die ein schnelles Austauschen und ein mehrfaches Besichtigen gleicher Flächenelemente bei einfacher Handhabung gestattet.

In vorteilhafter Weise handelt es sich bei dem Flächenelement um eine Trägerplatte, vorzugsweise aus Holz, mit darauf befestigten Teilen. Handelt es sich bei den zu präsentierenden Teilen um Fließen, so ist die Trägerplatte ordnungsgemäß gefliest und ausgefugt. Handelt es sich bei den Teilen um Holzelemente, beispielsweise um Dielen, so sind die Dielen ordnungsgemäß auf der Trägerplatte angeordnet und verleimt. Jedenfalls lässt sich auf diese Weise ein repräsentatives Flächenelement mit den zu präsentierenden Teilen bereitstellen.

Zur raumsparenden Anordnung bzw. Lagerung der Flächenelemente sind im Magazin unter-/übereinander angeordnete Fächer, Auszüge oder dgl. ausgebildet, die zur Aufnahme jeweils eines Flächenelements dienen. Die Flächenelemente lassen sich mühelos aus den Fächern, Auszügen oder dgl. herausziehen oder herausschieben und auf die Aufnahme verbringen. Entsprechend ist ein Austausch unterschiedlicher Flächenelemente mühelos möglich, so dass ein unmittelbarer Vergleich unterschiedlicher Flächenelemente unter Berücksichtigung einer hinreichend großen repräsentativen Fläche aus den jeweiligen Teilen möglich ist.

In ganz besonders vorteilhafter Weise sind die Flächenelemente in dem Magazin auf linear arbeitenden Transportsystemen, insbesondere auf Rollen, Schienen, etc. gelagert. Dabei ist es von ganz besonderer Bedeutung, dass sich die Flächenelemente mühelos aus dem Magazin heraus und in das Magazin hinein verbringen lassen, nämlich ohne besondere Kraftaufwendung. So lassen sich die Transportsysteme mühelos manuell betätigen.

In ganz besonders raffinierter Weise sind die Transportsysteme automatisch ausgeführt, lassen sich nämlich die Transportsysteme durch Aktivierung elektrischer Motoren oder pneumatischer Einrichtungen betätigen. In einem solchen Falle lässt sich das jeweilige Flächenelement per Knopfdruck aus dem Magazin heraus- und in das Magazin hineinfahren, ohne dass Hand angelegt wird. Ebenso ist es denkbar, eine Art Wechselsystem im Sinne von Manipulatoren vorzusehen, so dass ein automatisches Ablegen des jeweiligen Flächenelements auf die Aufnahme und ein Aufnehmen des Flächenelements von der Aufnahme zum Hineinschieben in das Magazin möglich ist. Beliebige Vorrichtungen sind denkbar, um die automatische Betätigung, d.h. das automatische Einwechseln und Auswechseln eines Flächenelements, zu begünstigen.

In besonders vorteilhafter Weise ist das Magazin seitlich der Aufnahme angeordnet, so dass die Aufnahme von einer Seite her mit Flächenelementen beschickbar ist. Im Rahmen einer solchen Ausgestaltung lassen sich die Flächenelemente, je nach Auswahl, von der Seite her auf die Aufnahme schieben und entsprechend von der Aufnahme wieder zurück in das Magazin verbringen.

Entsprechend der Höhe des Magazins ist die Anzahl der dort zu lagernden Flächenelemente vorgegeben. So ist es von weiterem Vorteil, wenn zwei Magazine vorgesehen sind, wobei beidseits der Aufnahme jeweils ein Magazin angeordnet ist. Im Rahmen einer solchen Ausgestaltung lassen sich die Flächenelemente wahlweise von beiden Seite her auf die Aufnahme verbringen und entsprechend wieder in das Magazin zurückführen.

Grundsätzlich ist es denkbar, dass die Aufnahme ortsfest, d.h. insbesondere auf einer vorgegebenen Höhe angeordnet ist. In einem solchen Falle wäre es erforderlich, dass das ausgewählte Flächenelement auf die Höhe der Aufnahme verbracht wird.

In ganz besonders vorteilhafter Weise lässt sich die Aufnahme in eine obere Besichtigungsposition in Höhe der Oberkante des Magazins bzw. der Magazine heben und umgekehrt senken. Eine Besichtigungsposition könnte derart definiert sein, dass sie mit dem oberen Abschluss des Magazins eine - unterbrochene - Fläche bildet.

In Bezug auf die Aufnahme ist wesentlich, dass sie so ausgebildet ist, dass die Flächenelemente von ihr aufgenommen werden. Dazu könnte die Aufnahme als tischartige Fläche einer Hubeinrichtung ausgeführt sein. Ebenso ist es denkbar, dass die Aufnahme lediglich als Rahmen ausgebildet ist, der geeignet ist, das aus dem Magazin herausgezogene Flächenelement in sich aufzunehmen.

In Bezug auf die konkrete Ausgestaltung der Hubeinrichtung ist es von weiterem Vorteil, wenn diese elektrisch, pneumatisch oder hydraulisch arbeitet. Im Konkreten könnte die Hubeinrichtung als Scherenhubtisch ausgeführt sein, so dass ein vertikales Anheben und Absenken der Aufnahme bzw. des Flächenelements problemlos möglich ist.

Einerseits zur Vermeidung von Unfällen und Verschmutzungen und andererseits unter optischen Gesichtspunkten ist es von ganz besonderem Vorteil, wenn der Bereich unter der Aufnahme abgesichert bzw. abgeschirmt ist. Dazu könnte zwischen der Vorderkante der Aufnahme und dem Boden, einem Sockel, einem Rahmen oder dgl. eine Schürze, eine Rollo, eine Kulisse, etc. vorzugsweise im Sinne eines Schleppsystems, als Eingriffs- und Sichtschutz, vorgesehen sein. Im Rahmen einer solchen Ausgestaltung wäre die Hubeinrichtung blockartig in sich geschlossen und seitlich des Magazins bzw. zwischen den beiden Magazinen, möglicherweise geringfügig zurückgesetzt, angeordnet.

Grundsätzlich ist es denkbar, dass das Magazin mit einer erheblichen Bauhöhe ausgestattet ist, um nämlich eine hinreichend große Anzahl von Flächenelementen lagern und entsprechend auswählen zu können. Im Konkreten bietet es sich an, das Magazin mit einer Höhe im Bereich zwischen 100 cm und 250 cm auszugestalten, wobei eine höhere säulenartige Ausgestaltung des Magazins ebenfalls denkbar ist. Das Magazin weist in vorteilhafter Weise eine Grundfläche von etwa 200 cm x 200 cm bis etwa 500 cm x 500 cm auf, so dass hinreichend großflächige Flächenelemente zur Präsentation der Teile lagerbar sind. Entsprechend hat die Aufnahme eine Grundfläche von etwa 200 cm x 200 cm bis etwa 500 cm x 500 cm, wobei in vorteilhafter Weise die Aufnahme und die Flächenelemente exakt aufeinander abgestimmt sind. An dieser Stelle sei angemerkt, dass es nicht zwingend erforderlich ist, das Flächenelement insgesamt mit den Teilen zu belegen. Auch eine Teilbelegung ist denkbar.

Bei dem Magazin kann es sich um eine Art rechteckigen Kasten handeln. Die Plattform des Magazins könnte über eine Treppe oder einen Lift erreicht werden, wobei die Treppe oder der Lift vorzugsweise seitlich der Plattform, nämlich auf der der Hubeinrichtung abgewandten Seite des Magazins, angeordnet ist. Sofern beidseits der Hubeinrichtung bzw. der Aufnahme ein Magazin angeordnet ist, könnten die beiden Magazine eine begehbare Plattform aufweisen. Auf jede der beiden Plattformen könnte eine Treppe oder ein Lift führen. Alternativ oder zusätzlich ist es denkbar, dass die beiden Plattformen über einen begehbaren Steg, vor oder hinter dem Bereich der Aufnahme, miteinander verbunden sind.

Entsprechend den voranstehenden Ausführungen befindet sich die Besichtigungsposition der Aufnahme im oberen Bereich des Magazins, d.h. auf Höhe der Plattform. Dies bedeutet, dass die Aufnahme im angehobenen Zustand eine Verlängerung der Plattform oder eine Verbindung der beiden Plattformen darstellt. Bei hinreichend stabiler Ausführung könnte die das Flächenelement enthaltene Aufnahme von den Plattformen aus begehbar sein.

Aus Sicherheitsgründen ist es von Vorteil, wenn die Plattform bzw. Plattformen und ggf. der sich zwischen den Plattformen erstreckende Steg zumindest teilweise mit einem Geländer abgesichert ist bzw. sind. Dabei bietet es sich wiederum an, das Geländer von der äußeren Kante zurückversetzt anzuordnen, um dem Benutzer der Vorrichtung eine gewisse visuelle Sicherheit zu geben.

Die hier in Rede stehende Vorrichtung dient zur Präsentation beliebiger Teile in großflächiger Anordnung. Der optische Eindruck einer großflächigen Anordnung lässt sich in ganz besonders vorteilhafter Weise durch das Anbringen geeigneter Spiegel begünstigen. So ist es beispielsweise denkbar, dass in der Besichtigungsposition hinter der Aufnahme bzw. dem Flächenelement, beispielsweise an einer Wand, ein der Breite des Flächenelements entsprechender Spiegel angeordnet ist, so dass der Eindruck entsteht, die Fläche sei in etwa doppelt so groß wie tatsächlich realisiert. Auch ist es denkbar, dass die Magazine jeweils mit einem seitlichen Spiegel ausgestattet sind, so dass der auf der Plattform stehende Beobachter durch die Anordnung von zwei oder drei Spiegeln eine ganz erhebliche Vergrößerung des Flächeneindrucks empfindet. Grundsätzlich ist es möglich, dass in der Beobachtungsposition rundum der Aufnahme bzw. des Flächenelements Spiegel angeordnet sind, so dass der Beobachter stets den Eindruck hat, das Flächenelement erstrecke sich weit über die Grundfläche der Hubeinrichtung bzw. der Aufnahme hinaus. So lässt sich auf ideale Weise ein großflächiger Eindruck beispielsweise eines Dielenbodens vermitteln, so dass von Seiten des Beobachters eine Kaufentscheidung getroffen werden kann.

In Bezug auf den Betrieb der erfindungsgemäßen Vorrichtung ist es von Vorteil, wenn eine elektronische Steuerung zum Beladen und Entladen der Aufnahme, vorzugsweise unter Nutzung eines Prozessors bzw. Computers, vorgesehen ist. Dabei ist es möglich, dass über ein Display im Rahmen einer bildhaften Auswahl oder im Rahmen einer sonst wie definierten Archivierung, ein Flächenelement anhand der bestückten Teile auswählbar ist und dass nach einer bestätigten Auswahl das zu präsentierende Flächenelement eingetauscht und in der Besichtungsposition verbracht wird. Dabei ist es von weiterem Vorteil, wenn die Reihenfolge der stattgefundenen Besichtigungen unter Bezugnahme auf das konkrete Flächenelement archiviert wird, so dass es jederzeit möglich ist, beispielsweise das vorletzte oder das an zweiter oder an dritter Stelle gezeigte Flächenelement abermals einzuwechseln, um wiederholt eine Besichtigung vornehmen zu können.

Schließlich ist es auch denkbar, dass von einem zur Präsentation ausgewählten Flächenelement ein Screenshot oder ein in einer Datei hinterlegtes Musterbild über einen Drucker ausdruckbar ist, so dass in beliebiger Anzahl Dokumente der in eine engere Wahl gelangten Muster erstellbar sind.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigt
- die einzige Fig.: in einer schematischen Ansicht ein Ausführungsbeispiel einer erfindungsgemäßen Vorrichtung mit begehbaren Magazinen.

Die einzige Fig. zeigt ein Ausführungsbeispiel einer erfindungsgemäßen Vorrichtung zur Präsentation zu einem Flächenelement 1 zusammengesetzter Teile, wobei es sich bei den Teilen beispielsweise um Holz-Bodenbeläge bzw. Holzdielen handelt. Die Vorrichtung umfasst eine Aufnahme 2 für das Flächenelement 1, nämlich zu dessen Präsentation. Des Weiteren ist beidseits der Aufnahme 2 jeweils ein Magazin 3 vorgesehen, welches zur geordneten Lagerung unterschiedlicher Flächenelemente 1 dient.

Erfindungsgemäß ist das Magazin 3 in unmittelbarer Nähe zu der Aufnahme 2 angeordnet, nämlich direkt daneben. Das Magazin 3 enthält mehrere übereinander liegende Flächenelemente 1, wobei die Aufnahme 2 auf die jeweilige Lagerhöhe des zu präsentierenden Flächenelements 1 verbringbar ist. Entsprechend lässt sich das Flächenelement unmittelbar aus dem Magazin 3 heraus auf die Aufnahme 2 schieben bzw. ziehen, und zwar über ein besonders Transportsystem, welches Transportrollen, Schienen oder dgl. umfasst. Wesentlich ist jedenfalls, dass aus dem Magazin 3 heraus das Flächenelement 1 unmittelbar auf die Aufnahme 2 verbingbar und im umgekehrten Falle wieder von der Aufnahme 2 in das Magazin 3 hinein schiebbar ist.

Die einzige Fig. zeigt des Weiteren deutlich, dass die Magazine 3 seitlich der Aufnahme 2 angeordnet sind, so dass die Aufnahme 2 wahlweise von beiden Seiten her mit Flächenelementen 1 beschickbar ist.

Des Weiteren ist in der einzigen Fig. angedeutet, dass die Aufnahme 2 von einer Belade-/Entladeposition 4 in eine Besichtigungsposition 5 hebbar und senkbar ist. Dazu sei angemerkt, dass die Belade-/Entladeposition 4 stets der jeweiligen Lagerhöhe des ausgewählten Flächenelements 1 im Magazin 3 entspricht. Die Besichtigungsposition 5 ist dagegen definiert und kann beispielsweise der untersten Position oder der obersten Position der Aufnahme 2 entsprechen.

So lässt sich die Aufnahme 2 in vorteilhafter Weise von der unteren Belade-/Entladeposition 4 im Bereich zwischen den Magazinen 3 in die obere Besichtigungsposition 5, vorzugsweise in Höhe der Oberkante der Magazine 3, heben und umgekehrt senken.

Des Weiteren ist wesentlich, dass die Aufnahme 2 als oberer Rahmen oder als tischartige Fläche einer Hubeinrichtung 6 ausgeführt ist, wobei es sich bei der Hubeinrichtung 6 in vorteilhafter Weise um einen Scherenhubtisch handelt.

Der Bereich unter der Aufnahme 2 ist durch eine Art Schürze 7 abgesichert, die sich im Sinne eines Schleppsystems zwischen der Vorderkante der Aufnahme 2 und dem Boden bzw. einem Sockel 8 erstreckt. Auf einfache Weise ist ein Eingriffs- und Sichtschutz geschaffen.

Wie bereits zuvor ausgeführt, lassen sich die Magazine 3 unterschiedlich hoch gestalten, wobei es sich anbietet, eine Höhe von ca. 200 cm bis 250 cm zu realisieren, um nämlich hinreichend viel Raum zur Lagerung der Flächenelemente 2 zu haben. Die Grundfläche eines Flächenelements und somit auch die Grundfläche des Magazins 3 kann ebenfalls beliebig gestaltet sein. Es sollte darauf geachtet werden, eine größtmögliche repräsentative Fläche des Flächenelements zur Verfügung zu stellen, beispielsweise im Bereich zwischen 200 cm x 200 cm bis etwa 500 cm x 500 cm.

Die einzige Fig. zeigt des Weiteren, dass das Magazin 3 begehbar ausgeführt ist. Entsprechend führt eine Treppe 9 auf eine begehbare Plattform 10 des Magazins 3. Zwischen den beiden Magazinen 3 befindet sich die Hubeinrichtung 6, wobei die Aufnahme 2 auf Höhe der beiden Plattformen 10 hebbar ist. Folglich bilden die Magazine 3 bzw. die dortigen Plattformen 10 eine Art Terrasse mit Ausblick auf das jeweils ausgewählte und angehobene Flächenelement 1. Aus Sicherheitsgründen ist es von weiterem Vorteil, wenn die Plattform 10 und ggf. ein sich zwischen den Plattformen 10 erstreckender Steg mit einem Geländer 11 abgesichert sind.

Des Weiteren ist in der einzigen Fig. angedeutet, dass auf Höhe der Besichtigungsposition 5 hinter der Aufnahme 2, d.h. im Bereich der Hubeinrichtung 6, mindestens ein Spiegel 12 angeordnet ist, der das in der Besichtigungsposition 5 befindliche Flächenelement 1, welches von der Aufnahme 2 behalten bzw. getragen ist, optisch vergrößert. Eine umlaufende Anordnung von Spiegeln 12 ist ebenfalls denkbar.

Weiter sei angemerkt, dass eine elektronische Steuerung zum Beladen und Entladen der Aufnahme 2 vorgesehen sein kann, und zwar unter Nutzung eines Prozessors bzw. Computers. Insoweit sei zur Vermeidung von Wiederholungen auf den allgemeinen Teil der Beschreibung verwiesen.

Abschließend sei angemerkt, dass das voranstehend erörterte Ausführungsbeispiel lediglich zum besseren Verständnis der beanspruchten Lehre dient, diese jedoch nicht auf das Ausführungsbeispiel einschränkt.

### Bezugszeichenliste

- 1: Flächenelement
- 2: Aufnahme
- 3: Magazin
- 4: Belade-/Entladeposition
- 5: Besichtigungsposition
- 6: Hubeinrichtung
- 7: Schürze
- 8: Sockel
- 9: Treppe
- 10: Plattform
- 11: Geländer
- 12: Spiegel

## Patentansprüche

1. Vorrichtung zur Präsentation zu einem Flächenelement (1) zusammengesetzter Teile, insbesondere zur Präsentation von Bodenbelägen, vorzugsweise von Holz-Bodenbelägen, mit einer Aufnahme (2) für das Flächenelement (1) zu dessen Präsentation, wobei mindestens ein Magazin (3) zur geordneten Lagerung unterschiedlicher Flächenelemente (1) vorgesehen ist, wobei das Magazin (3) in unmittelbarer Nähe zu der Aufnahme (2) angeordnet ist und mehrere übereinander liegende Flächenelemente (1) umfasst und wobei die Aufnahme (2) auf die Lagerhöhe des zu präsentierenden Flächenelements (1) oder die Lagerhöhe des zu präsentierenden Flächenelements (1) auf die Höhe der Aufnahme (2) einstellbar ist, so dass das Flächenelement (1) aus dem Magazin (3) heraus auf die Aufnahme (2) schiebbar, ziehbar oder sonst wie verbringbar Ist, wobei das Magazin (3) eine begehbare Plattform (10) als oberen Abschluss hat und die Aufnahme (2) von einer unteren Beladeposition (4) im Bereich des Magazins (3) bzw. im Bereich zwischen den Magazinen (3) in eine obere Besichtigungsposition (5) hebbar und umgekehrt senkbar ist,
**dadurch gekennzeichnet, dass** die Aufnahme (2) in der Besichtigungsposition eine Verlängerung der Plattform (10) oder eine Verbindung der Plattformen (10) darstellt.

2. Vorrichtung nach Anspruch 1, **dadurch gekennzeichnet, dass** das Flächenelement (1) eine Trägerplatte mit darauf befestigten Teilen umfasst.

3. Vorrichtung nach Anspruch 1 oder 2, **dadurch gekennzeichnet, dass** im Magazin (3) unter-/übereinander angeordnete Fächer, Auszüge oder dgl. für jeweils ein Flächenelement (1) ausgebildet sind,
wobei die Flächenelemente (1) in dem Magazin (3) auf vorzugsweise linear arbeitenden Transportsystemen, insbesondere auf Rollen, Schienen, etc., gelagert sind und
wobei die Transportsysteme manuell oder
automatisch betätigbar sein können.

4. Vorrichtung nach einem der Ansprüche 1 bis 3, **dadurch gekennzeichnet, dass** das Magazin (3) seitlich der Aufnahme (2) angeordnet ist, so dass die Aufnahme (2) von einer Seite her mit Flächenelementen (1) beschlckbar ist oder
dass zwei Magazine (3) vorgesehen sind und dass beidseits der Aufnahme (2) jeweils ein Magazin (3) angeordnet ist, so dass die Aufnahme (2) wahlweise von beiden Seiten her mit Flächenelementen (1) beschickbar ist.

5. Vorrichtung nach einem der Ansprüche 1 bis 4, **dadurch gekennzeichnet, dass** die Aufnahme (2) ortsfest, d.h. insbesondere auf einer vorgegebenen Höhe, angeordnet ist oder
dass die Aufnahme (2) von einer Belade-/Entladeposition (4) in eine Besichtigungsposition (5) hebbar und senkbar ist.

6. Vorrichtung nach einem der Ansprüche 1 bis 5, **dadurch gekennzeichnet, dass** die obere Besichtigungsposition (5) in Höhe der Oberkante des Magazins (3) bzw. der Magazine (3) liegt.

7. Vorrichtung nach einem der Ansprüche 1 bis 6, **dadurch gekennzeichnet, dass** die Aufnahme (2) als oberer Rahmen oder als tischartige Fläche einer Hubeinrichtung (6) ausgeführt ist,
wobei die Hubeinrichtung (6) als Scherenhubtisch ausgeführt sein kann und/oder
wobei der Bereich unter der Aufnahme (2) abgesichert sein kann und
wobei zwischen der Vorderkante der Aufnahme (2) und dem Boden, einem Sockel (8), einem Rahmen oder dgl. eine Schürze (7), ein Rollo, eine Kulisse, etc., vorzugsweise im Sinne eines Schleppsystems, als Eingriffs- und Sichtschutz vorgesehen sein kann.

8. Vorrichtung nach einem der Ansprüche 1 bis 7, **dadurch gekennzeichnet, dass** das Magazin (3) eine Höhe von 100 cm bis 250 cm hat und/oder
dass das Magazin (3) eine Grundfläche von etwa 200 cm x 200 cm bis etwa 500 cm x 500 cm hat und/oder
dass die Aufnahme (2) eine Grundfläche von etwa 200 cm x 200 cm bis etwa 500 cm x 500 cm hat.

9. Vorrichtung nach einem der Ansprüche 1 bis 8, **dadurch gekennzeichnet, dass** eine Treppe (9) oder ein Lift vorgesehen sein kann, die bzw. der auf die Plattform (10) führt.

10. Vorrichtung nach einem der Ansprüche 1 bis 9, **dadurch gekennzeichnet, dass** beidseits der Aufnahme (2) jeweils ein Magazin (3) mit begehbarer Plattform (10) vorgesehen ist,
wobei auf jede der beiden Plattformen (10) eine Treppe (9) oder ein Lift führen kann und/oder wobei die beiden Plattformen (10) über einen begehbaren Steg, vor oder hinter dem Bereich der Aufnahme (2), miteinander verbunden sein können.

11. Vorrichtung nach Anspruch 9 oder 10, **dadurch gekennzeichnet, dass** die Plattform(en) (10) und ggf. der Steg zumindest teilweise mit einem Geländer (11) abgesichert ist bzw. sind.

12. Vorrichtung nach einem der Ansprüche 1 bis 11, **dadurch gekennzeichnet, dass** zumindest in der oberen Besichtigungsposition (5) hinter der Aufnahme (2) eine Spiegelwand (12) vorgesehen ist,
wobei in der Besichtigungsposition (5), zumindest auf einer Seite der Plattform (10), eine vorzugsweise in Geländerhöhe ausgebildete Spiegelwand (12) vorgesehen ist.

13. Vorrichtung nach einem der Ansprüche 1 bis 12, **dadurch gekennzeichnet, dass** eine elektronische Steuerung zum Beladen und Entladen der Aufnahme, vorzugsweise unter Nutzung eines Prozessors bzw. Computers, vorgesehen ist.

14. Vorrichtung nach Anspruch 13, **dadurch gekennzeichnet, dass** über ein Display ein Flächenelement (1) anhand der bestückten Teile auswählbar ist und dass nach einer bestätigten Auswahl das zu präsentierende Flächenelement (1) eingetauscht und in der Besichtigungsposition (5) positioniert wird.

15. Vorrichtung nach Anspruch 14, **dadurch gekennzeichnet, dass** von einem zur Präsentation ausgewählten Flächenelement (1) ein Screenshot oder ein in einer Datei hinterlegtes Musterbild über einen Drucker ausdruckbar ist.

## Claims

1. Device for displaying parts assembled to form a flat element (1), in particular for displaying floor coverings, preferably wooden floor coverings, having a holder (2) for the flat element (1) for the display thereof, wherein at least one magazine (3) is provided for the ordered storage of different flat elements (1), wherein the magazine (3) is arranged in the immediate vicinity of the holder (2) and contains a plurality of flat elements (1) located one above the other, and wherein the holder (2) can be adjusted to the storage height of the flat element (1) to be displayed or the storage height of the flat element (1) to be displayed can be adjusted to the height of the holder (2) so that the flat element (1) can be pushed, pulled or otherwise brought out of the magazine (3) and onto the holder (2), wherein the magazine (3) has as its upper border a platform (10) which can be walked upon and the holder (2) can be raised from a lower loading position (4) in the region of the magazine (3), or in the region between the magazines (3), into an upper viewing position (5) and can be lowered *vice versa*,
**characterised in that** the holder (2) in the viewing position constitutes an extension of the platform (10) or a connection between the platforms (10).

2. Device according to claim 1, **characterised in that** the flat element (1) comprises a carrier plate with parts fastened thereto.

3. Device according to claim 1 or 2, **characterised in that** there are formed in the magazine (3) compartments, recesses or the like for in each case one flat element (1) which are arranged below/above one another,
wherein the flat elements (1) in the magazine (3) are mounted on transport systems which preferably work in a linear manner, in particular on rollers, rails, etc., and wherein the transport systems can be operable manually or automatically.

4. Device according to any one of claims 1 to 3, **characterised in that** the magazine (3) is arranged at the side of the holder (2) so that the holder (2) can be loaded with flat elements (1) from one side, or
**in that** two magazines (3) are provided and **in that** a magazine (3) is arranged on each side of the holder (2) so that the holder (2) can be loaded with flat elements (1) from either side.

5. Device according to any one of claims 1 to 4, **characterised in that** the holder (2) is stationary, that is to say in particular is arranged at a predetermined height, or
**in that** the holder (2) can be raised and lowered from a loading/unloading position (4) into a viewing position (5).

6. Device according to any one of claims 1 to 5, **characterised in that** the upper viewing position (5) is located at the level of the upper edge of the magazine (3) or magazines (3).

7. Device according to any one of claims 1 to 6, **characterised in that** the holder (2) is configured as an upper frame or as the table-like surface of a lifting device (6), wherein the lifting device (6) can be in the form of a scissor lift table and/or
wherein the region beneath the holder (2) can be protected and
wherein an apron (7), a blind, a curtain, etc. can be provided, preferably in the form of a pull system, between the front edge of the holder (2) and the floor, a base (8), a frame or the like, as protection against tampering and as a screen.

8. Device according to any one of claims 1 to 7, **characterised in that** the magazine (3) has a height of from 100 cm to 250 cm and/or
**in that** the magazine (3) has a surface area of from approximately 200 cm x 200 cm to approximately 500 cm x 500 cm and/or
**in that** the holder (2) has a surface area of from approximately 200 cm x 200 cm to approximately 500 cm x 500 cm.

9. Device according to any one of claims 1 to 8, **characterised in that** there can be provided a staircase (9) or a lift, which leads to the platform (10).

10. Device according to any one of claims 1 to 9, **characterised in that** a magazine (3) having a platform (10) which can be walked upon is provided on both sides of the holder (2),
wherein a staircase (9) or a lift can lead to each of the two platforms (10) and/or wherein the two platforms (10) can be connected to one another by a bridge which can be walked upon, in front of or behind the region of the holder (2).

11. Device according to claim 9 or 10, **characterised in that** the platform(s) (10) and optionally the bridge is or are made safe at least partly by a handrail (11).

12. Device according to any one of claims 1 to 11, **characterised in that** a mirror wall (12) is provided at least in the upper viewing position (5) behind the holder (2),
wherein in the viewing position (5), at least on one side of the platform (10), a mirror wall (12) formed preferably at the level of the handrail is provided.

13. Device according to any one of claims 1 to 12, **characterised in that** an electronic control system for the loading and unloading of the holder, preferably using a processor or computer, is provided.

14. Device according to claim 13, **characterised in that** a flat element (1) can be selected on the basis of the fitted parts *via* a display and **in that**, when a selection has been confirmed, the flat element (1) to be displayed is exchanged and positioned in the viewing position (5).

15. Device according to claim 14, **characterised in that** a screen shot of a flat element (1) selected for display or a sample image stored in a data file can be printed out by a printer.

## Revendications

1. Dispositif de présentation pour un élément de surface (1) de parties assemblées, en particulier pour la présentation de revêtements de sol, de préférence de revêtements de sol en bois, comprenant un logement (2) pour l'élément de surface (1) pour sa présentation, au moins un magasin (3) étant prévu pour la fixation ordonnée de différents éléments de surface (1), le magasin (3) étant disposé à proximité immédiate du logement (2) et comprenant plusieurs éléments de surface (1) superposés et le logement (2) pouvant être réglé sur la hauteur de stockage de l'élément de surface (1) à présenter ou la hauteur de stockage de l'élément de surface (1) à présenter pouvant être réglée sur la hauteur du logement (2), de sorte que l'élément de surface (1) peut être poussé à la sortie du magasin (3) dans le logement (2), peut être tiré ou déplacé d'une autre façon, le magasin (3) ayant une plateforme (10) praticable comme terminaison supérieure et le logement (2) pouvant être soulevé d'une position de chargement (4) inférieure dans la zone du magasin (3) ou dans la zone entre les magasins (3) dans une position d'inspection (5) supérieure et pouvant être abaissé à l'inverse,
**caractérisé en ce que** le logement (2) représente dans la position d'inspection un prolongement de la plateforme (10) ou une liaison des plateformes (10).

2. Dispositif selon la revendication 1, **caractérisé en ce que** l'élément de surface (1) comprend une plaque support avec des parties fixées dessus.

3. Dispositif selon la revendication 1 ou 2, **caractérisé en ce que** des casiers, des tiroirs ou similaires disposés les uns au-dessous des autres /les uns au-dessus des autres sont conçus dans le magasin (3) pour respectivement un élément de surface (1),
les éléments de surface (1) étant fixés dans le magasin (3) sur des systèmes de transport travaillant de préférence de façon linéaire, en particulier sur des rouleaux, des rails, etc., et
les systèmes de transport pouvant être actionnés manuellement ou de façon automatique.

4. Dispositif selon l'une des revendications 1 à 3, **caractérisé en ce que** le magasin (3) est disposé sur le côté du logement (2), de sorte que le logement (2) peut être alimenté à partir d'un côté avec des éléments de surface (1) ou
**en ce que** deux magasins (3) sont prévus et à chaque fois un magasin (3) est disposé des deux côtés du logement (2), de sorte que le logement (2) peut être alimenté au choix à partir des deux cotés avec des éléments de surface (1).

5. Dispositif selon l'une des revendications 1 à 4, **caractérisé en ce que** le logement (2) est disposé de façon fixe, c'est-à-dire en particulier sur une hauteur prédéfinie ou
**en ce que** le logement (2) peut être soulevé et abaissé d'une position de chargement/déchargement (4) dans une position d'inspection (5).

6. Dispositif selon l'une des revendications 1 à 5, **caractérisé en ce que** la position d'inspection (5) supérieure se situe à la hauteur de l'arête supérieure du magasin (3) ou des magasins (3).

7. Dispositif selon l'une des revendications 1 à 6, **caractérisé en ce que** le logement (2) est réalisé sous forme de cadre supérieur ou sous forme de surface en forme de table d'un dispositif de levage (6),
le dispositif de levage (6) pouvant être réalisé sous forme de table de levage à ciseaux et/ou
la zone pouvant être sécurisée au-dessous du logement (2) et
un tablier (7), un store, une coulisse etc., pouvant être prévus entre l'arête avant du logement (2) et le sol, un socle (8), un cadre ou similaire, de préférence dans le sens d'un système entraîné, comme protection d'intervention et comme protection au niveau de la vue.

8. Dispositif selon l'une des revendications 1 à 7, **caractérisé en ce que** le magasin (3) a une hauteur de 100 cm à 250 cm et/ou
**en ce que** le magasin (3) a une surface de base d'environ 200 cm x 200 cm jusqu'à environ 500 cm x 500 cm et/ou
**en ce que** le logement (2) a une surface de base d'environ 200 cm x 200 cm jusqu'à environ 500 cm x 500 cm.

9. Dispositif selon l'une des revendications 1 à 8, **caractérisé en ce qu'**un escalier (9) ou un ascenseur peut être prévu, lequel aboutit à la plateforme (10).

10. Dispositif selon l'une des revendications 1 à 9, **caractérisé en ce que**, à chaque fois, un magasin (3) avec plateforme (10) praticable est prévu des deux côtés du logement (2),
un escalier (9) ou un ascenseur pouvant aboutir à chacune des deux plateformes (10) et/ou les deux plateformes (10) pouvant être reliées l'une à l'autre par une passerelle praticable, en amont ou en aval de la zone du logement (2).

11. Dispositif selon la revendication 9 ou 10, **caractérisé en ce que** la (les) plateforme(s) (10) et éventuellement à passerelle est ou sont sécurisée(s) au moins en partie avec une balustrade (11).

12. Dispositif selon l'une des revendications 1 à 11, **caractérisé en ce qu'**une paroi à miroir (12) est prévue au moins dans la position d'inspection (5) supérieure en aval du logement (2),
une paroi à miroir (12), conçue de préférence à la hauteur de la balustrade, étant prévue dans la position d'inspection (5), au moins sur un côté de la plateforme (10).

13. Dispositif selon l'une des revendications 1 à 12, **caractérisé en ce qu'**une commande électronique est prévue pour le chargement et le déchargement du logement, de préférence avec l'utilisation d'un processeur ou d'un ordinateur.

14. Dispositif selon la revendication 13, **caractérisé en ce qu'**un élément de surface (1) peut être sélectionné au moyen d'un affichage à l'aide des parties équipées et **en ce que**, après une sélection confirmée, l'élément de surface (1) à présenter est mis en place et positionné dans la position d'inspection (5).

15. Dispositif selon la revendication 14, **caractérisé en ce qu'**une capture d'écran ou une image modèle déposée dans un fichier peut être imprimée au moyen d'une imprimante à partir d'un élément de surface (1) sélectionné pour la présentation.
